# EUROPÄISCHE PATENTSCHRIFT

(11) **EP 3 236 466 B1**
(45) Veröffentlichungstag und Bekanntmachung des Hinweises auf die Patenterteilung: **04.12.2019**
(21) Anmeldenummer: 17166049.1
(22) Anmeldetag: 11.04.2017
(51) Int. Cl.: G10D 3/10

(54) **VERFAHREN ZUR AUSWAHL ERSTER UND ZWEITER KUNSTSTOFFFÄDEN EINER MUSIKSAITE**
METHOD FOR SELECTING FIRST AND SECOND PLASTIC THREADS OF A MUSICAL STRING
PROCEDE DE SELECTION DES PREMIERS ET SECONDS FILS PLASTIQUES D'UNE CORDE MUSICALE

(30) Priorität: 18.04.2016 AT 503442016
(43) Veröffentlichungstag der Anmeldung: 25.10.2017
(73) Patentinhaber: Thomastik-Infeld Gesellschaft m.b.H., 1051 Wien (AT)
(72) Erfinder: KLANNER, Franz, 1051 Wien (AT)
(74) Vertreter: Gibler & Poth Patentanwälte KG

(56) Entgegenhaltungen:
- EP-A1- 2 099 022
- EP-A1- 2 131 352
- WO-A1-2009/039538
- AT-A1- 506 135
- DE-A1- 19 754 606
- US-A- 4 929 503
- US-A1- 2015 248 876

## Beschreibung

Die Erfindung betrifft ein Verfahren zur Auswahl erster und zweiter Kunststofffäden einer Musiksaite gemäß dem Oberbegriff des Patentanspruches 1.

Musiksaiten weisen einen Saitenkern auf, welcher die Spannung der Musiksaite trägt. In der Regel weisen Musiksaiten weiters eine Umwicklung auf, welche einen Massebelag bildet, welche jedoch keine Saitenspannung trägt.

Es ist bekannt einen Saitenkern einer Musiksaite entweder aus Metalldraht bzw. Metalldrähten, aus Tierdarm oder aus Kunststofffasern zu bilden, wobei je nach verwendetem Rohmaterial und Einsatzzweck die unterschiedlichen Ausbildungen Vorteile haben. Hinsichtlich der Klangqualität, sowie der Möglichkeit Musiksaiten mit möglichst identischen Eigenschaften herstellen zu können, haben sich insbesondere Kunststofffasern bzw. Kunststofffäden als Werkstoff für einen Saitenkern einer Musiksaite bewährt.

Wie alle Musiksaiten, so altern auch Musiksaiten mit einem Saitenkern aus Kunststofffäden im Betrieb. Dabei verändern die Musiksaiten deren Klangcharakteristik und deren Ansprache über die Zeitdauer, die der Musiker die betreffende Saite spielt, in der Regel zum schlechteren hin, bis der Musiker mit der betreffenden Musiksaite nicht mehr zufrieden ist, und diese auswechselt.

Bei modernen Musiksaiten mit Kunststoffkernen kommen oftmals Hochleistungskunststoffe zum Einsatz, welche entsprechend aufwendig in der Herstellung und kostenintensiv sind. Die Art des Kunststoffes hat dabei erheblichen Einfluss auf die Klangeigenschaften der Musiksaite. Das häufige Austauschen der Musiksaiten kann für einen Musiker zu einer erheblicher Kostenbelastung werden, und belastet zudem die Umwelt.

Die EP 2 131 352 A1 der Anmelderin beschreibt Seilkernsaiten, wobei die tragenden Elemente des Saitenkerns durch Drahtseile, also keine Kunststofffäden gebildet werden. Kunststofffäden sind in der EP 2 131 352 A1 lediglich in Form der sog. Kerneinlage des Drahtseiles beschrieben, welches jedoch keine tragenden Eigenschaften aufweist, und zudem auch nicht aus unterschiedlichen Gruppen gebildet ist.

Die WO 2009/039538 A1 der Anmelderin beschreibt eine Musiksaite mit organischen Kernfasern und polymeren viskoelastischen Fluiden, welche zwischen den einzelnen Kernelementen angeordnet sind. Gemäß Seite 10, letzter Absatz ist vorgesehen, dass in Form und Material unterschiedliche Kernelemente zu einem Verbundkern vereinigt werden können.

Die US 4 929 503 A offenbart ein Verbundfasermaterial, welches als Faserbündel ausgebildet ist, und welches Polyethylen, und Polyamid oder Polyester umfasst. Als Anwendungszweck sind Seile sowie Zuentlastungen für optische Fasern angegeben. Die US 4 929 503 A beschreibt keinerlei akustische Anwendungen. Musiksaiten sind nicht einmal erwähnt.

Die EP 2 099 022 A1 der Anmelderin beschreibt Musiksaiten mit Kunstfaserkern. Dabei ist in Absatz [0014] beschrieben, dass auch Kombinationen unterschiedlicher Kunststofffasern innerhalb des Kerns einer Musiksaite vorgesehen sein können. Etwa kann vorgesehen sein, dass in einem Kern einer Musiksaite ein Anteil von 40% bis 43% der Kunststofffasern aus Polyamid 6.4 mit einer Feinheit von ca. 195dtex, und der Rest der Kunststofffasern aus Polyamid 6.10 mit einer Feinheit von ca. 237dtex ausgebildet ist.

Die AT 506 135 A1 der Anmelderin beschreibt eine einstellbare Musiksaite. Auf Seite acht, zweiter Absatz ist beschrieben, dass: "in einem Kern auch Kombinationen - sowohl hinsichtlich des Werkstoffs als auch der Querschnittsform - unterschiedlich ausgebildeter Kernelemente vorgesehen sein können." Im Absatz davor sind eine Reihe von Kunststoffen für Kernelemente beschrieben.

Die DE 197 54 606 A1 der Anmelderin beschreibt eine Musiksaite mit einem Kern aus sog. Feinstdrähten. Zwischen diesen können auch Kunststofffilamente angeordnet sein. Die DE 197 54 606 A1 beschreibt dabei keine zwei unterschiedlichen Kunststofffäden innerhalb ein und desselben Kerns.

Die US 2015/248876 A1 beschreibt eine Musiksaite mit bzw. aus einer sog. "Liquid Crystal Aromatic Polyester"-Faser. Dabei werden sowohl Kerne aus Einzelfasern als auch aus Multifilament beschrieben. Allerdings wird kein Kern mit gemischten Fasern beschrieben.

Aufgabe der Erfindung ist es daher ein Verfahren der eingangs genannten Art anzugeben, mit welchem die genannten Nachteile vermieden werden können, und mit welchem eine Musiksaite geschaffen werden kann, welche einen ausgewogenen Klang und eine lange Lebensdauer aufweist.

Erfindungsgemäß wird dies durch die Merkmale des Patentanspruches 1 erreicht.

Dadurch kann eine Musiksaite geschaffen werden, welche eine lange Lebensdauer aufweist. Dadurch kann eine Musiksaite geschaffen werden, welche über eine lange Zeitdauer einen guten Klang und eine gute Ansprache, insbesondere bei Anregung der Musiksaite durch Streichen mittels eines Bogens, aufweist. Durch die beiden Gruppen an Kunststofffäden, welche sich in deren Eigenschaften unterscheiden, kann ein Verhalten des einen Kunststoffes durch ein Verhalten des anderen Kunststoffes ausgeglichen bzw. kompensiert werden. Dadurch kann weiters ein besonders ausgewogener Klang erzielt werden.

Die Unteransprüche betreffen weitere vorteilhafte Ausgestaltungen der Erfindung.

Ausdrücklich wird hiermit auf den Wortlaut der Patentansprüche Bezug genommen, wodurch die Ansprüche an dieser Stelle durch Bezugnahme in die Beschreibung eingefügt sind und als wörtlich wiedergegeben gelten.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine erste Ausführungsform einer Musiksaite im Querschnitt;
Fig. 2 eine zweite Ausführungsform einer Musiksaite im Querschnitt;
Fig. 3 eine dritte Ausführungsform einer Musiksaite im Querschnitt;
Fig. 4 eine vierte Ausführungsform einer Musiksaite im Querschnitt;
Fig. 5 eine fünfte Ausführungsform einer Musiksaite im Querschnitt;
Fig. 6 eine sechste Ausführungsform einer Musiksaite im Querschnitt; und
Fig. 7 ein Zeit/Dehnungsdiagramm eines Kunststoffes der ersten Gruppe und der zweiten Gruppe.

Die Fig. 1 bis 6 zeigen Ausführungsformen einer Musiksaite 1, insbesondere einer Streichinstrumentenmusiksaite, wobei die Musiksaite 1 wenigstens einen tragenden Saitenkern 2 aufweist, wobei der Saitenkern 2 eine vorgebbare Mehrzahl Kunststofffäden aufweist, wobei die Kunststofffäden eine erste Gruppe 3 erster Kunststofffäden und eine zweite Gruppe 4 zweiter Kunststofffäden umfassen, wobei sich die ersten Kunststofffäden in einer vorgebbaren physikalischen, insbesondere mechanischen, Eigenschaft von den zweiten Kunststofffäden unterscheiden.

Dadurch kann eine Musiksaite 1 geschaffen werden, welche eine lange Lebensdauer aufweist. Dadurch kann eine Musiksaite 1 geschaffen werden, welche über eine lange Zeitdauer einen guten Klang und eine gute Ansprache, insbesondere bei Anregung der Musiksaite 1 durch Streichen mittels eines Bogens, aufweist. Durch die beiden Gruppen 3, 4 an Kunststofffäden, welche sich in deren Eigenschaften unterscheiden, kann ein Verhalten des einen Kunststoffes durch ein Verhalten des anderen Kunststoffes ausgeglichen bzw. kompensiert werden. Dadurch kann weiters ein besonders ausgewogener Klang erzielt werden.

Die in den Figuren 1 bis 6 dargestellten verschiedenen Ausführungsformen sind in vereinfachter Darstellung abgebildet. Die Proportionen müssen nicht den vorgesehenen realen Proportionen entsprechen. Zum besseren Verständnis können einzelne Teile in stark vergrößerter Ansicht bzw. deutlich überzeichneten Proportionen dargestellt sein. Weiters sind in den Darstellungen die einzelnen Teile der dargestellten Musiksaiten 1 teilweise unmittelbar aneinander anliegend dargestellt, wobei diesbezüglich reale Musiksaiten 1 partielle Abstände zwischen einzelnen Teilen bzw. an einzelnen Stellen aufweisen können.

Ein bevorzugtes Einsatzgebiet derartiger Musiksaiten 1 sind die Instrumente der Geigen- Familie, daher die Violine oder Geige, die Bratsche oder Viola, das Violoncello oder Cello, und der Bass bzw. Kontrabass bzw. die Bassgeige. Weitere bevorzugte Instrumente zum Einsatz erfindungsgemäßer Musiksaiten 1 sind Viola da Gamba und Viola d'Amore. Derartige, erfindungsgemäße Musiksaiten 1 können für alle gestrichenen Saiteninstrumente vorgesehen sein.

Erfindungsgemäße Musiksaiten 1 sind zum Erzeugen tongebender Schwingungen vorgesehen, wobei ein bestimmter Typ von Musiksaite 1 für den Einsatz bei einer bestimmten Art von Musikinstrument vorgesehen ist, und weisen des Weiteren einen Stimmton und ein sog. Stimmgewicht als Merkmale auf, wobei der Stimmton den Grundton angibt, mit welchem ein Teillängenstück der Musiksaite 1 - innerhalb der Gesamtlänge der Musiksaite 1 zwischen deren Endbereichen - von der Länge der Mensur der bestimmten Art von Musikinstrument schwingt, wenn die Musiksaite 1 mit dem Stimmgewicht belastet, daher gespannt, ist, und natürlich zu einer Schwingung angeregt wurde.

Erfindungsgemäße Musiksaiten 1 weisen einen Saitenkern 2 auf, welcher dazu vorgesehen und ausgebildet ist die Belastung bzw. die Spannung, welcher die Musiksaite 1 im, auf einem Musikinstrument aufgespannten Zustand ausgesetzt ist, aufzunehmen.

Die gegenständliche Musiksaite 1 weist eine im Wesentlichen kreiszylinderförmige Außenkontur bei gespannter Musiksaite 1 auf.

Musiksaiten 1 für Streichinstrumente für tiefere Stimmungen weisen in der Regel Umwicklungen bzw. wenigstens eine Wickellage 7 auf, um den Massebelag der Musiksaite 1 zu erhöhen. Die Grundfrequenz, mit welcher eine Musiksaite 1 schwingt, hängt von der schwingenden Länge bzw. Mensur der betreffenden Musiksaite 1, der Kraft, mit welcher die betreffende Musiksaite 1 gespannt ist, sowie vom Massebelag der Musiksaite 1 ab. Bevorzugt ist vorgesehen, dass die Musiksaite 1 wenigstens eine erste Wickellage 7 aufweist, welche wenigstens ein erstes Wickelelement aufweist, wobei das wenigstens eine erste Wickelelement schraublinienförmig um den Saitenkern 2 gewickelt ist.

Gemäß einer besonders bevorzugten Ausführungsform ist vorgesehen, dass die Musiksaite 1 wenigstens eine weitere Wickellage aufweist, welche um die erste Wickellage 7 oder zwischen der ersten Wickellage 7 und dem Saitenkern 2 angeordnet ist.

Bevorzugt ist das wenigstens eine erste Wickelelement der ersten Wickellage 7, bzw. weitere Wickelelemente weiterer Wickellagen, als Band, mit im Wesentlichen rechteckigem Querschnitt und vorgebbarer Kantenausformung ausgebildet, wobei auch vorgesehen sein kann, mehrere Bänder in Form einer mehrgängigen Schraubenlinie in der ersten Wickellage 7 anzuordnen. Weiters kann vorgesehen sein, dass ein oder mehrere Wickelelemente als Runddraht ausgebildet sind.

Besonders bevorzugt ist vorgesehen, dass der wenigstens eine Runddraht oder das wenigstens eine Band umfassend wenigstens einen Werkstoff ausgewählt aus der Gruppe: Aluminium, Magnesium, Eisen, Chrom, Nickel, Silizium, Silber, Gold, Platin, Rhodium, Kupfer, Wolfram, gebildet ist, wobei jeder der genannten Stoffe als Reinstoff im technischen Sinne aber auch als Bestandteil einer Legierung vorgesehen sein kann. Als besonders vorteilhaft haben sich Musiksaiten 1 erwiesen, bei welchen der wenigstens eine Runddraht oder das wenigstens eine Band umfassend wenigstens einer Legierung ausgewählt aus der Gruppe: Stahl, Aluminium-Magnesiumlegierungen, Aluminium-Magnesium-Manganlegierungen, Silber-Kupferlegierungen, Silber-Platinlegierungen, Silber-Rhodiumlegierungen, Silber-Palladiumlegierungen, Eisen-Chrom-Nickel-Silizium-Aluminiumlegierungen, gebildet ist.

Der Saitenkern 2 weist eine vorgebbare Mehrzahl Kunststofffäden auf. Dabei kann an sich jede Art Kunststofffäden vorgesehen sein, etwa umfassend Polymerfasern, insbesondere umfassend Polyamide, Aramidfasern, PEK, PAEK, PEEK, PBT, Polyester, Nylon, Polyethylen, PET, PEET, PES, PE, PP, POM, PTFE, PVDF, PVDC, HPPE (High Performance Polyethylen), PA und/oder PVC.

Die Kunststofffäden des Saitenkerns 2 sind dabei die tragenden Elemente des Saitenkerns 2 und verlaufen im Wesentlichen in Längsrichtung bzw. entlang der Erstreckung der Musiksaite 1, wobei diese auch eingedreht bzw. miteinander verseilt sein können.

Es ist vorgesehen, dass die Kunststofffäden des Saitenkerns 2 wenigstens eine erste Gruppe 3 erster Kunststofffäden und eine zweite Gruppe 4 zweiter Kunststofffäden umfassen, wobei sich die ersten Kunststofffäden in einer vorgebbaren physikalischen, insbesondere mechanischen, Eigenschaft von den zweiten Kunststofffäden unterscheiden. Die erste Gruppe 3 und die zweite Gruppe 4 bilden dabei gemeinsam den Saitenkern 2.

Besonders bevorzugt ist vorgesehen, dass die physikalische Eigenschaft eine Stoffeigenschaft ist.

Dabei ist gemäß einer ersten bevorzugten Ausführung der gegenständlichen Erfindung vorgesehen, dass die physikalische Stoffeigenschaft ein E-Modul ist, dass die ersten Kunststofffäden einen E-Modul innerhalb eines ersten E-Modulbereichs, insbesondere im Wesentlichen einen ersten E-Modul, aufweisen, und dass die zweiten Kunststofffäden einen E-Modul innerhalb eines zweiten E-Modulbereichs, insbesondere im Wesentlichen einen zweiten E-Modul, aufweisen. Unterschiedliche E-Module führen bei den elastischen Dehnungsvorgängen im Zuge der Schwingungen einer Musiksaite 1 zu unterschiedlichen Kräfteverteilungen und Federsteifigkeiten innerhalb des Saitenkerns 2, und zu einem ausgewogenen Klangbild. Dadurch kann erreicht werden, dass die Haft- und Gleitreibungsübergänge innerhalb des Saitenkerns über einen breiteren Zeitbereich erfolgen, und derart weniger deutlich in Erscheinung treten.

Die E-Module können sowohl zwischen unterschiedlichen Kunststoffsorten unterschiedlich sein, als auch innerhalb ein und derselben Kunststoffsorte Unterschiede aufweisen.

Beispielhaft werden einige typische Bereiche für E-Module einiger Kunststoffsorten angegeben: PAEK: 2,2 bis 12 GPa, insbesondere 2,6 bis 7,7 GPa; PA: 0,7 bis 6 GPa, insbesondere 3,8 bis 5,8 GPa; PE: 43 bis 172 GPa, insbesondere 55 bis 81 GPa; PVDF 0,1 bis 7 GPa, insbesondere 2,7 bis 5,2 GPa.

Da innerhalb der ersten bzw. zweiten Gruppe 3, 4 gewisse statistische Schwankungen der E-Module der einzelnen Kunststofffäden zu erwarten sind, wird gegenständlich jeweils auf einen ersten bzw. zweiten E-Modulbereich Bezug genommen.

Es hat sich hinsichtlich der Paarung der ersten Kunststofffäden und der zweiten Kunststofffäden als vorteilhaft erwiesen, wenn ein E-Modul innerhalb des ersten E-Modulbereichs wenigstens 103% eines E-Moduls innerhalb des zweiten E-Modulbereichs beträgt, um eine entsprechende Wirkung durch unterschiedliche E-Module zu erzielen.

Weiters hat es sich hinsichtlich der Paarung der ersten Kunststofffäden und der zweiten Kunststofffäden als vorteilhaft erwiesen, wenn ein E-Modul innerhalb des ersten E-Modulbereichs höchstens das 1750-fache, insbesondere das 245-fache, eines E-Moduls innerhalb des zweiten E-Modulbereichs beträgt.

Die Bestimmung eines E-Moduls bzw. Elastizitätsmoduls ist hinlänglich bekannt.

Gemäß einer zweiten bevorzugten Ausführung der gegenständlichen Erfindung ist vorgesehen, dass die physikalische Stoffeigenschaft ein Kriechmodul ist, dass die ersten Kunststofffäden einen Kriechmodul innerhalb eines ersten Kriechmodulbereichs, insbesondere im Wesentlichen einen ersten Kriechmodul, aufweisen, und dass die zweiten Kunststofffäden einen Kriechmodul innerhalb eines zweiten Kriechmodulbereichs, insbesondere im Wesentlichen einen zweiten Kriechmodul, aufweisen. Kriechen bezeichnet die zeitabhängige Längenänderung eines Werkstoffes und Belastung. Die erste Gruppe 3 und die zweite Gruppe 4 dehnen sich mit fortdauernder Belastung unterschiedlich. Dies führt zu einer belastungszeitabhängigen Verlagerung der Belastung von einer der wenigstens zwei Gruppen 3, 4 zur anderen. Dadurch kann insbesondere die Lebensdauer der Musiksaite 1 verlängert werden.

Beispielhaft werden einige typische Bereiche für Kriechmodule einiger Kunststoffsorten angegeben: PAEK: 2500 MPa; PA: 700 MPa; PET: ca. 2000 MPa; PVDF 1750 MPa, PE-HD 400 MPa.

Da innerhalb der erste bzw. zweiten Gruppe 3, 4 gewisse statistische Schwankungen der Kriechmodule der einzelnen Kunststofffäden zu erwarten sind, wird gegenständlich jeweils auf einen ersten bzw. zweiten Kriechmodulbereich Bezug genommen.

Es hat sich hinsichtlich der Paarung der ersten Kunststofffäden und der zweiten Kunststofffäden als vorteilhaft erwiesen, wenn ein Kriechmodul innerhalb des ersten Kriechmodulbereichs wenigstens 103% eines Kriechmoduls innerhalb des zweiten Kriechmodulbereichs beträgt.

Weiters hat es sich hinsichtlich der Paarung der ersten Kunststofffäden und der zweiten Kunststofffäden als vorteilhaft erwiesen, wenn ein Kriechmodul innerhalb des ersten Kriechmodulbereichs höchstens 625% eines Kriechmoduls innerhalb des zweiten Kriechmodulbereichs beträgt.

Die Bestimmung des Kriechmoduls erfolgt insbesondere gemäß ISO 899-1 (Zug-Kriechmodul 0,5%; 1000h).

Unabhängig vom Kriechmodul ist gemäß der gegenständlichen Erfindung vorgesehen, dass sich die erste Gruppe 3 derart von der zweiten Gruppe 4 unterscheidet, dass für eine erste Zeitdauer vom Spannen der Musiksaite 1 mit einem vorgegebenen Stimmgewicht bis zu einem ersten Zeitpunkt im Wesentlichen die erste Gruppe 3 das Stimmgewicht trägt, und dass nachfolgend im Wesentlichen die zweite Gruppe 4 das Stimmgewicht trägt.

Dabei kann sowohl ein zeitabhängiges Kriechverhalten als auch ein Relaxationsvorgang Ursache des betreffenden Verhaltens sein, welches sich in einem unterschiedlichen zeitabhängigen Dehnungsverhalten der ersten und zweiten Kunststofffäden äußert.

Dadurch kann ein Saitenkern 2 derart ausgebildet werden, dass zu einem Zeitpunkt, an dem eine herkömmliche Musiksaite 1 bereits am Ende deren Lebenszyklus angelangt ist, und durch den Musiker getauscht werden würde, die gegenständliche Musiksaite 1 noch weiter betrieben werden kann.

Dabei ist zur Bestimmung des Verhaltens bzw. der Auswahl der ersten und zweiten Kunststofffäden vorgesehen, dass - bei Belastung mit dem Stimmgewicht - die zeitabhängige Länge eines der ersten Kunststofffäden und die zeitabhängige Länge eines der zweiten Kunststofffäden lediglich am ersten Zeitpunkt gleich sind.

Dies wird in einem sog. Zeitstandversuch überprüft, bei dem die ersten und zweiten Kunststofffäden jeweils mit einem konstanten Gewicht belastet werden und deren Dehnung ermittelt wird. Fig. 7 zeigt ein Diagramm eines solchen Zeitstandversuchs, wobei zu beachten ist, dass es sich dabei um einen statischen Versuch handelt, bei welchem der betreffende Kunststofffaden keinen wiederholten Lastwechseln ausgesetzt wird. Der entsprechende erste Zeitpunkt, welcher bei ca. 450 h liegt, wird bei der dynamischen Belastung durch das Spielen früher erreicht werden.

Das betreffende Verhalten kann weiters derart beschrieben bzw. bestimmt werden, dass ein - unter vorgebbaren ersten Messbedingungen ermittelter - erster Differenzialquotient der zeitabhängigen Längenänderung eines der ersten Kunststofffäden unterschiedlich ist zu einem - unter den ersten Messbedingungen ermittelten - zweiten Differenzialquotienten der zeitabhängigen Längenänderung eines der zweiten Kunststofffäden.

Alternativ zur Dehnung bei gleichbleibender Kraft gilt insbesondere auch, dass - bei fortdauernder Belastung eines der ersten Kunststofffäden und eines der zweiten Kunststofffäden - eine erforderliche erste Kraft um den ersten Kunststofffaden auf einer vorgebbaren Länge größer einer vorgebbaren Ausgangslänge zu halten vor einer Schnittzeit der Belastungsdauern größer ist, als eine erforderliche zweite Kraft um den zweiten Kunststofffaden auf der vorgebbaren Länge größer der vorgebbaren Ausgangslänge zu halten.

Beispielhaft seien folgende Werte für erste Zeitpunkte bei statischer Belastung einiger ausgewählter Paarungen erster und zweiter Kunststofffäden angegeben: PVDF zu PAEK 372 h; HPPE zu PAEK 2339 h; PAEK einer ersten Charge zu PAEK einer zweiten Charge 375 h; HPPE zu PVDF 3041 h.

Bei den vorstehend beschriebenen Ausbildungen einer Musiksaite 1 ist die physikalische Eigenschaft eine physikalische Stoffeigenschaft. Alternativ bzw. zusätzlich hiezu kann vorgesehen sein, dass die physikalische Eigenschaft eine Fadenstärke ist, dass die ersten Kunststofffäden jeweils im Wesentlichen eine erste Fadenstärke aufweisen, und dass die zweiten Kunststofffäden jeweils im Wesentlichen eine, von der ersten Fadenstärke unterschiedliche, zweite Fadenstärke aufweisen. Es hat sich dabei gezeigt, dass durch unterschiedliche Fadenstärken sowohl ein ausgewogenerer Klang gegenüber ein derselben Fadenstärken erzielt werden kann, als auch dass dickere Kunststofffäden über die Zeit deren mechanische Eigenschaften langsamer ändern, als dünnere Kunststofffäden.

Die einzelnen Kunststofffäden können jeweils Fadenstärken im Bereich zwischen 10 dtex und 1300 dtex aufweisen.

Jeder Kunststofffaden besteht auch einer vorgebbaren Anzahl an Filamenten. Dabei kann vorgesehen sein, dass die Kunststofffäden als Monofilament, daher umfassend lediglich ein Filament, oder als Multifilament, umfassend eine vorgebbare Mehrzahl an Filamenten, ausgebildet sind.

Neben bzw. alternativ zu den bereits beschriebenen physikalische Eigenschaften kann weiters vorgesehen sein, dass die physikalische Eigenschaft eine Filamentanzahl ist, dass die ersten Kunststofffäden jeweils im Wesentlichen eine erste Filamentanzahl aufweisen, und dass die zweiten Filamentanzahl jeweils im Wesentlichen eine, von der ersten Filamentanzahl unterschiedliche, zweite Filamentanzahl aufweisen.

Insbesondere sind Kombinationen aus unterschiedlicher Filamentanzahl und Fadenstärke vorgesehen. Nachfolgend werden bevorzugte Kombinationen aus Fadenstärke und Filamentanzahl angegeben. Dabei bezeichnet der Wert vor dem "f" die Fadenstärke in dtex und der Wert nach dem "f" die Filamentanzahl:

| | | |
|---|---|---|
| 20 f 1 | 185 f 17 | 200 f 12 |
| 110 f 25 | 185 f 30 | 230 f 30 |
| 150 f 8 | 300 f 12 | 300 f 3 |
| 180 f 1 | 400 f 12 | 400 f 200 |
| 185 f 3 | 200 f 8 | 1000 f 50 |
| 185 f 10 | 200 f 10 | 1100 f 40 |

Bevorzugt ist vorgesehen, dass die ersten und zweiten Kunststofffäden jeweils als Teil wenigstens eines Faserbündels in dem Saitenkern 2 angeordnet sind, wobei bevorzugt je Gruppe 3, 4, 5 eine vorgebbare Mehrzahl an Faserbündeln vorgesehen ist.

Nachfolgend wird eine erste Anzahl bevorzugter Ausführungen von Saitenkernen 2 angegeben:
Gemäß einer ersten bevorzugten Ausführung eines Saitenkerns 2 ist vorgesehen, dass die erste Gruppe 3 aus zwei Kunststofffäden mit 200 f 12 mit einem ersten E-Modul, sowie einer zweiten Gruppe 4 aus vier Kunststofffäden mit 185 f 30 mit einem, vom ersten E-Modul unterschiedlichen, zweiten E-Modul besteht.

Gemäß einer zweiten bevorzugten Ausführung eines Saitenkerns 2 ist vorgesehen, dass die erste Gruppe 3 aus sechs Kunststofffäden mit 150 f 8 mit einem ersten E-Modul, sowie einer zweiten Gruppe 4 aus vier Kunststofffäden mit 110 f 25 mit einem, vom ersten E-Modul unterschiedlichen, zweiten E-Modul besteht.

Gemäß einer dritten bevorzugten Ausführung eines Saitenkerns 2 ist vorgesehen, dass die erste Gruppe 3 aus vier Kunststofffäden mit 1100 f 40 mit einem ersten E-Modul, sowie einer zweiten Gruppe 4 aus zwei Kunststofffäden mit 200 f 8 mit einem, vom ersten E-Modul unterschiedlichen, zweiten E-Modul besteht.

Hinsichtlich der Gesamtstärke des Saitenkerns 2 ist bevorzugt vorgesehen, dass diese zwischen 300 dtex und 12000 dtex beträgt.

Nachfolgend werden einige weitere bevorzugte Ausbildungen der ersten und zweiten Gruppe 3, 4 hinsichtlich konkreter Kunststoffsorten beschrieben.

Bevorzugt ist vorgesehen, dass, den vorstehend beschriebenen, bevorzugten unterschiedlichen Eigenschaften entsprechend, die ersten Kunststofffäden aus einem ersten Kunststoff bestehen, dass die zweiten Kunststofffäden aus einem zweiten Kunststoff bestehen, und dass der erste Kunststoff ein Kunststoff einer ersten Kunststoffsorte ist und dass der zweite Kunststoff ein Kunststoff einer, von der ersten Kunststoffsorte unterschiedlichen zweiten Kunststoffsorte ist.

Dabei haben sich insbesondere folgende Kombinationen als vorteilhaft erwiesen:
- erste Kunststofffäden aus PA und zweite Kunststofffäden aus PAEK
- erste Kunststofffäden aus PVDF und zweite Kunststofffäden aus PAEK
- erste Kunststofffäden aus PA und zweite Kunststofffäden aus PVDF
- erste Kunststofffäden aus PET und zweite Kunststofffäden aus PAEK
- erste Kunststofffäden aus PET und zweite Kunststofffäden aus PA
- erste Kunststofffäden aus PVDF und zweite Kunststofffäden aus PET
- erste Kunststofffäden aus HPPE und zweite Kunststofffäden aus PAEK
- erste Kunststofffäden aus HPPE und zweite Kunststofffäden aus PVDF
- erste Kunststofffäden aus HPPE und zweite Kunststofffäden aus PA

Wie bereits dargelegt, hat sich gezeigt, dass innerhalb ein und derselben Kunststoffsorte teilweise erhebliche Unterschiede der physikalischen Eigenschaften auftreten können. Es ist daher weiters bevorzugt vorgesehen, dass die ersten Kunststofffäden aus einem ersten Kunststoff bestehen, dass die zweiten Kunststofffäden aus einem zweiten Kunststoff bestehen, und dass der erste Kunststoff und der zweite ein Kunststoff ein Kunststoff derselben Kunststoffsorte sind. Dabei ist selbstverständlich vorgesehen, dass sich die beiden Kunststoffe ein und derselben Sorte in deren physikalischen Eigenschaften unterscheiden.

Dabei haben sich insbesondere folgende Kombinationen als vorteilhaft erwiesen:
- erste Kunststofffäden und zweite Kunststofffäden aus PAEK
- erste Kunststofffäden und zweite Kunststofffäden aus PA

Bevorzugt ist vorgesehen, dass die Kunststofffäden des Saitenkerns 2 weiters eine dritte Gruppe 5 dritter Kunststofffäden umfassen, wobei sich die dritten Kunststofffäden in einem Wert einer vorgebbaren physikalischen, insbesondere mechanischen, Eigenschaft von den ersten Kunststofffäden und den zweiten Kunststofffäden unterscheiden.

Es kann bevorzugt vorgesehen sein, dass die Kunststofffäden des Saitenkerns 2 weitere entsprechende Gruppen von Kunststofffäden umfassen, welche sich hinsichtlich derer vorgebbaren physikalischen, insbesondere mechanischen, Eigenschaften, vorzugsweise den Stoffeigenschaften, von den Kunststofffäden der anderen Gruppen 3, 4 unterscheiden. Hinsichtlich der bevorzugten Art der Unterscheidung sind die, zu ersten und zweiten Gruppen 3, 4 angeführten Bedingungen entsprechend anzuwenden.

Es haben sich insbesondere folgende Kombinationen als vorteilhaft erwiesen:
- erste, zweite und dritte Kunststofffäden aus PA
- erste und zweite Kunststofffäden aus PAEK, dritte Kunststofffäden aus PA

Es ist bevorzugt vorgesehen, dass die Kunststofffäden des Saitenkerns 2 mit wenigstens einem ersten Fluid 6 vorgebbar benetzt sind. Dadurch kann neben der inneren Reibung, Dämpfung und Bindung auch die altersbedingte Veränderung der Kunststofffäden beeinflusst werden, etwa über das Maß der physikalischen und/oder chemischen Wechselwirkung des ersten Fluides mit den Kunststofffäden.

Weiters ist bevorzugt vorgesehen, dass zwischen dem Saitenkern 2 und der ersten Wickellage 7 wenigstens ein zweites Fluid angeordnet ist, wodurch die Dämpfung sowie die Bindung weiter beeinflusst werden kann.

Das erste und/oder zweites Fluid ist dabei bevorzugt umfassend Wachs, insbesondere Naturwachse, wie etwa Bienenwachs oder Karnaubawachs, und/oder Kunstwachse, wie etwa Polyolefinwachse, Paraffin, Öl, etwa fette Öle, Mineralöle und/oder Syntheseöle, Harz, insbesondere Naturharze, etwa Lärchenharz und/oder Fichtenharz, und/oder Kunstharze, etwa Polyesterharz, Phenolharz und/oder Epoxyharz, ausgebildet, wobei weitere Zusatzstoffe vorgesehen sein können, etwa Metallpulver.

Die wenigstens zwei Gruppen 3, 4 können im Saitenkern 2 unterschiedlich angeordnet sein. Die Fig. 1 bis 6 zeigen jeweils unterschiedliche Ausführungsformen einer Musiksaite 1, welche jeweils einen unterschiedlich ausgebildeten Saitenkern 2, sowie eine erste Wickellage 7 aufweisen.

Die Musiksaite 1 gemäß Fig. 1 weist einen Saitenkern 2 auf, bei welchem die ersten und zweiten Kunststofffäden vermischt sind. Die ersten und zweiten Kunststofffäden können dabei gleichmäßig vermischt sein. Es kann aber auch vorgesehen sein, dass die ersten Kunststofffäden glockenkurvenförmig verteilt innerhalb der zweiten Kunststofffäden bzw. mit diesen gemischt angeordnet sind. Dabei sind dann die ersten Kunststofffäden im Zentrum des Saitenkerns 2 höher konzentriert als in den Randbereichen des Saitenkerns, welcher im Wesentlichen durch zweite Kunststofffäden gebildet wird.

Die Musiksaite 1 gemäß Fig. 2 weist einen Saitenkern 2 auf, bei welchem die erste Gruppe 3 und die zweite Gruppe 4 jeweils eine Halbkreisfläche des Saitenkernquerschnitts einnehmen.

Die Musiksaite 1 gemäß Fig. 3 weist einen Saitenkern 2 auf, bei welchem die erste Gruppe 3 als Vollkreisfläche innerhalb der ringförmigen zweiten Gruppe 4 angeordnet ist.

Die Musiksaite 1 gemäß Fig. 4 weist einen Saitenkern 2 auf, bei welchem eine erste, eine zweite und eine dritte Gruppe 3, 4, 5 jeweils kreissegmentartig angeordnet sind.

Die Musiksaite 1 gemäß Fig. 5 weist einen Saitenkern 2 auf, bei welchem die erste Gruppe 3 und die zweite Gruppe 4 jeweils für sich einen Kreisflächenquerschnitt aufweisen, und nebeneinander und bevorzugt verdrillt miteinander angeordnet sind. Die erste Gruppe 3 und die zweite Gruppe 4 sind von einem ersten Fluid 6 umgeben.

Die Musiksaite 1 gemäß Fig. 6 weist einen Saitenkern 2 auf, bei welchem die erste Gruppe 3 durch einen Strang mit Kreisquerschnitt gebildet wird, welcher von sieben, jeweils der zweiten Gruppe 4 zugehörigen Strängen mit Kreisquerschnitt umgeben ist.

Die ersten, zweiten und dritten Gruppen 3, 4, 5 bzw. Kunststofffäden sind bevorzugt entsprechend den Angaben zu den physikalischen Eigenschaften austauschbar.

Bevorzugt ist vorgesehen, dass eine der Gruppen 3, 4, 5 bzw. die Kunststofffäden eben einer der Gruppen 3, 4, 5 wenigstens 1% der Masse der gesamten Kunststofffäden und/oder der Summenquerschnittsfläche der gesamten Kunststofffäden des Saitenkerns 2 ausmachen. Besonders bevorzugt ist dabei vorgesehen, dass eine der Gruppen 3, 4, 5 bzw. die Kunststofffäden eben einer der Gruppen im Wesentlichen 10% oder 20% oder 30% oder 40% oder 50% oder 60% oder 70% oder 80% oder 90% oder 99% der Masse der gesamten Kunststofffäden und/oder der Summenquerschnittsfläche der gesamten Kunststofffäden des Saitenkerns 2 ausmachen.

## Patentansprüche

1. Verfahren zur Auswahl erster und zweiter Kunststofffäden einer Musiksaite (1), insbesondere Streichinstrumentenmusiksaite, wobei die Musiksaite (1) wenigstens einen tragenden Saitenkern (2) aufweist, wobei der Saitenkern (2) eine vorgebbare Mehrzahl Kunststofffäden aufweist, wobei die Kunststofffäden eine erste Gruppe (3) der ersten Kunststofffäden und eine zweite Gruppe (4) der zweiten Kunststofffäden umfassen, wobei sich die ersten Kunststofffäden in einer vorgebbaren physikalischen, insbesondere mechanischen, Eigenschaft von den zweiten Kunststofffäden unterscheiden, **dadurch gekennzeichnet, dass** in einem Zeitstandversuch die ersten und zweiten Kunststofffäden jeweils mit einem konstanten Gewicht belastet werden und deren Dehnung ermittelt wird, und die ersten und zweiten Kunststofffäden derart ausgewählt werden, dass bei Belastung mit einem vorgegebenen Stimmgewicht, die zeitabhängige Länge eines der ersten Kunststofffäden und die zeitabhängige Länge eines der zweiten Kunststofffäden lediglich an einem ersten Zeitpunkt gleich sind, sodass für eine erste Zeitdauer vom Spannen der Musiksaite (1) mit dem Stimmgewicht bis zum ersten Zeitpunkt im Wesentlichen die erste Gruppe (3) das Stimmgewicht trägt, und dass nachfolgend im Wesentlichen die zweite Gruppe (4) das Stimmgewicht trägt.

2. Verfahren nach Anspruch 1, **dadurch gekennzeichnet, dass** die physikalische Eigenschaft eine Stoffeigenschaft ist.

3. Verfahren nach Anspruch 2, **dadurch gekennzeichnet, dass** die physikalische Stoffeigenschaft ein E-Modul ist, dass die ersten Kunststofffäden einen E-Modul innerhalb eines ersten E-Modulbereichs, insbesondere im Wesentlichen einen ersten E-Modul, aufweisen, und dass die zweiten Kunststofffäden einen E-Modul innerhalb eines zweiten E-Modulbereichs, insbesondere im Wesentlichen einen zweiten E-Modul, aufweisen.

4. Verfahren nach Anspruch 3, **dadurch gekennzeichnet, dass** ein E-Modul innerhalb des ersten E-Modulbereichs wenigstens 103% eines E-Moduls innerhalb des zweiten E-Modulbereichs beträgt.

5. Verfahren nach Anspruch 3 oder 4, **dadurch gekennzeichnet, dass** ein E-Modul innerhalb des ersten E-Modulbereichs höchstens das 1750-fache, insbesondere das 245-fache, eines E-Moduls innerhalb des zweiten E-Modulbereichs beträgt.

6. Verfahren nach einem der Ansprüche 2 bis 5, **dadurch gekennzeichnet, dass** die physikalische Stoffeigenschaft ein Kriechmodul ist, dass die ersten Kunststofffäden einen Kriechmodul innerhalb eines ersten Kriechmodulbereichs, insbesondere im Wesentlichen einen ersten Kriechmodul, aufweisen, und dass die zweiten Kunststofffäden einen Kriechmodul innerhalb eines zweiten Kriechmodulbereichs, insbesondere im Wesentlichen einen zweiten Kriechmodul, aufweisen.

7. Verfahren nach Anspruch 6, **dadurch gekennzeichnet, dass** ein Kriechmodul innerhalb des ersten Kriechmodulbereichs wenigstens 103% eines Kriechmoduls innerhalb des zweiten Kriechmodulbereichs beträgt.

8. Verfahren nach Anspruch 6 oder 7, **dadurch gekennzeichnet, dass** ein Kriechmodul innerhalb des ersten Kriechmodulbereichs höchstens 625% eines Kriechmoduls innerhalb des zweiten Kriechmodulbereichs beträgt.

9. Verfahren nach einem der Ansprüche 1 bis 8, **dadurch gekennzeichnet, dass** die ersten Kunststofffäden aus einem ersten Kunststoff bestehen, dass die zweiten Kunststofffäden aus einem zweiten Kunststoff bestehen, und dass der erste Kunststoff ein Kunststoff einer ersten Kunststoffsorte ist und dass der zweite Kunststoff ein Kunststoff einer, von der ersten Kunststoffsorte unterschiedlichen zweiten Kunststoffsorte ist.

10. Verfahren nach Anspruch 9, **dadurch gekennzeichnet, dass** die ersten Kunststofffäden aus PA und die zweiten Kunststofffäden aus PAEK gebildet sind, oder dass die ersten Kunststofffäden aus PVDF und die zweiten Kunststofffäden aus PAEK gebildet sind, oder dass die ersten Kunststofffäden aus PA und die zweiten Kunststofffäden aus PVDF gebildet sind, oder dass die ersten Kunststofffäden aus PET und die zweiten Kunststofffäden aus PAEK gebildet sind, oder dass die ersten Kunststofffäden aus PET und die zweiten Kunststofffäden aus PA gebildet sind, oder dass die ersten Kunststofffäden aus PVDF und die zweiten Kunststofffäden aus PET gebildet sind, oder dass die ersten Kunststofffäden aus HPPE und die zweiten Kunststofffäden aus PAEK gebildet sind, oder dass die ersten Kunststofffäden aus HPPE und die zweiten Kunststofffäden aus PVDF gebildet sind, oder dass die ersten Kunststofffäden aus HPPE und die zweiten Kunststofffäden aus PA gebildet sind.

11. Verfahren nach einem der Ansprüche 1 bis 10, **dadurch gekennzeichnet, dass** die Kunststofffäden weiters eine dritte Gruppe (5) dritter Kunststofffäden umfassen, wobei sich die dritten Kunststofffäden in einem Wert einer vorgebbaren physikalischen, insbesondere mechanischen, Eigenschaft von den ersten Kunststofffäden und den zweiten Kunststofffäden unterscheiden.

12. Verfahren nach Anspruch 11, **dadurch gekennzeichnet, dass** die ersten Kunststofffäden und die zweiten Kunststofffäden und die dritten Kunststofffäden aus PA gebildet sind, oder dass die ersten Kunststofffäden und die zweiten Kunststofffäden aus PAEK gebildet sind, und dass die dritten Kunststofffäden aus PA gebildet sind.

13. Verfahren nach einem der Ansprüche 1 bis 12, **dadurch gekennzeichnet, dass** die Kunststofffäden des Saitenkerns (2) mit wenigstens einem ersten Fluid (6) vorgebbar benetzt sind.

14. Verfahren nach einem der Ansprüche 1 bis 13, **dadurch gekennzeichnet, dass** die Musiksaite (1) wenigstens eine erste Wickellage (7) aufweist, welche um den Saitenkern herum angeordnet ist, wobei vorzugsweise zwischen dem Saitenkern (2) und der ersten Wickellage (7) wenigstens ein zweites Fluid angeordnet ist.

## Claims

1. Method for selecting first and second plastic threads of a musical string (1), in particular a musical string for a string instrument, wherein the musical string (1) has at least one load-bearing string core (2), wherein the string core (2) has a predefinable plurality of plastic threads, wherein the plastic threads comprise a first group (3) of first plastic threads and a second group (4) of second plastic threads, wherein the first plastic threads differ from the second plastic threads in a predefinable physical, in particular mechanical, property, **characterized in that**, in a creep test, in each case a constant weight is applied to the first and second plastic threads and the elongation thereof is determined, and the first and second plastic threads are selected such that, when a predefined tuning weight is applied thereto, the time-dependent length of one of the first plastic threads and the time-dependent length of one of the second plastic threads are identical only at a first point in time so that, for a first duration of tensioning of the musical string (1) with the tuning weight, substantially the first group (3) bears the tuning weight up to the first point in time, and thereafter substantially the second group (4) bears the tuning weight.

2. Method according to claim 1, **characterized in that** the physical property is a material property.

3. Method according to claim 2, **characterized in that** the physical material property is an elastic modulus, **in that** the first plastic threads have an elastic modulus within a first elastic modulus range, in particular substantially a first elastic modulus, and **in that** the second plastic threads have an elastic modulus within a second elastic modulus range, in particular substantially a second elastic modulus.

4. Method according to claim 3, **characterized in that** an elastic modulus within the first elastic modulus range is at least 103% of an elastic modulus within the second elastic modulus range.

5. Method according to claim 3 or 4, **characterized in that** an elastic modulus within the first elastic modulus range is at most 1750 times, in particular 245 times, an elastic modulus within the second elastic modulus range.

6. Method according to one of claims 2 to 5, **characterized in that** the physical material property is a creep modulus, **in that** the first plastic threads have a creep modulus within a first creep modulus range, in particular substantially a first creep modulus, and **in that** the second plastic threads have a creep modulus within a second creep modulus range, in particular substantially a second creep modulus.

7. Method according to claim 6, **characterized in that** a creep modulus within the first creep modulus range is at least 103% of a creep modulus within the second creep modulus range.

8. Method according to claim 6 or 7, **characterized in that** a creep modulus within the first creep modulus range is at most 625% of a creep modulus within the second creep modulus range.

9. Method according to one of claims 1 to 8, **characterized in that** the first plastic threads are made of a first plastic, **in that** the second plastic threads are made of a second plastic, and **in that** the first plastic is a plastic of a first plastic type and **in that** the second plastic is a plastic of a second plastic type that is different from the first plastic type.

10. Method according to claim 9, **characterized in that** the first plastic threads are formed of PA and the second plastic threads are formed of PAEK, or **in that** the first plastic threads are formed of PVDF and the second plastic threads are formed of PAEK, or **in that** the first plastic threads are formed of PA and the second plastic threads are formed of PVDF, or **in that** the first plastic threads are formed of PET and the second plastic threads are formed of PAEK, or **in that** the first plastic threads are formed of PET and the second plastic threads are formed of PA, or **in that** the first plastic threads are formed of PVDF and the second plastic threads are formed of PET, or **in that** the first plastic threads are formed of HPPE and the second plastic threads are formed of PAEK, or **in that** the first plastic threads are formed of HPPE and the second plastic threads are formed of PVDF, or **in that** the first plastic threads are formed of HPPE and the second plastic threads are formed of PA.

11. Method according to one of claims 1 to 10, **characterized in that** the plastic threads additionally comprise a third group (5) of third plastic threads, wherein the third plastic threads differ from the first plastic threads and the second plastic threads in a value of a predefinable physical, in particular mechanical, property.

12. Method according to claim 11, **characterized in that** the first plastic threads and the second plastic threads and the third plastic threads are formed of PA, or **in that** the first plastic threads and the second plastic threads are formed of PAEK, and **in that** the third plastic threads are formed of PA.

13. Method according to one of claims 1 to 12, **characterized in that** the plastic threads of the string core (2) are wetted with at least a first fluid (6) in a predefinable manner.

14. Method according to one of claims 1 to 13, **characterized in that** the musical string (1) has at least a first winding layer (7) which is arranged around the string core, wherein preferably at least a second fluid is arranged between the string core (2) and the first winding layer (7).

## Revendications

1. Procédé de sélection de premiers et de deuxièmes fils en matière plastique d'une corde musicale (1), en particulier d'une corde musicale pour instruments à cordes, la corde musicale (1) présentant au moins un noyau de corde porteur (2), le noyau de corde (2) présentant une pluralité prédéfinissable de fils en matière plastique, les fils en matière plastique comprenant un premier groupe (3) de premiers fils en matière plastique et un deuxième groupe (4) de deuxièmes fils en matière plastique, les premiers fils en matière plastique différant des deuxièmes fils en matière plastique par une propriété physique, en particulier mécanique, prédéfinissable, **caractérisé en ce que**, dans un essai de rupture par fluage, les premiers et deuxièmes fils en matière plastique sont chargés chacun avec un poids constant et leur allongement est déterminé, et les premiers et deuxièmes fils en matière plastique sont sélectionnés de telle sorte que, lorsqu'ils sont chargés avec un poids de réglage prédéfini, la longueur en fonction du temps de l'un des premiers fils en matière plastique et la longueur en fonction du temps de l'un des deuxièmes fils en matière plastique ne sont égales qu'à un premier instant, de sorte que pendant une première période de temps allant du moment où la corde musicale (1) est tendue avec le poids de réglage au premier instant, le premier groupe (3) porte essentiellement le poids de réglage et que, ensuite, le deuxième groupe (4) porte essentiellement le poids de réglage.

2. Procédé selon la revendication 1, **caractérisé en ce que** la propriété physique est une propriété matérielle.

3. Procédé selon la revendication 2, **caractérisé en ce que** la propriété matérielle physique est un module d'élasticité, que les premiers fils en matière plastique présentent un module d'élasticité dans une première plage de modules d'élasticité, en particulier essentiellement un premier module d'élasticité, et que les deuxièmes fils en matière plastique présentent un module d'élasticité dans une deuxième plage de modules d'élasticité, en particulier essentiellement un deuxième module d'élasticité.

4. Procédé selon la revendication 3, **caractérisé en ce qu'**un module d'élasticité dans la première plage de modules d'élasticité est d'au moins 103 % d'un module d'élasticité dans la deuxième plage de modules d'élasticité.

5. Procédé selon la revendication 3 ou 4, **caractérisé en ce qu'**un module d'élasticité dans la première plage de modules d'élasticité est au plus 1750 fois, en particulier 245 fois, un module d'élasticité dans la deuxième plage de modules d'élasticité.

6. Procédé selon l'une des revendications 2 à 5, **caractérisé en ce que** la propriété matérielle physique est un module de fluage, que les premiers fils en matière plastique présentent un module de fluage dans une première plage de modules de fluage, en particulier essentiellement un premier module de fluage, et que les deuxièmes fils en matière plastique ont un module de fluage dans une deuxième plage de modules de fluage, en particulier essentiellement un deuxième module de fluage.

7. Procédé selon la revendication 6, **caractérisé en ce qu'**un module de fluage dans la première plage de modules de fluage est d'au moins 103 % d'un module de fluage dans la deuxième plage de modules de fluage.

8. Procédé selon la revendication 6 ou 7, **caractérisé en ce qu'**un module de fluage dans la première plage de modules de fluage est d'au plus 625 % d'un module de fluage dans la deuxième plage de modules de fluage.

9. Procédé selon l'une des revendications 1 à 8, **caractérisé en ce que** les premiers fils en matière plastique sont constitués d'une première matière plastique, que les deuxièmes fils en matière plastique sont constitués d'une deuxième matière plastique, et que la première matière plastique est une matière plastique d'un premier type de matière plastique et que la deuxième matière plastique est une matière plastique d'un deuxième type de matière plastique différent du premier type de matière plastique.

10. Procédé selon la revendication 9, **caractérisé en ce que** les premiers fils en matière plastique sont formés de PA et les deuxièmes fils en matière plastique sont formés de PAEK, ou que les premiers fils en matière plastique sont formés de PVDF et les deuxièmes fils en matière plastique sont formés de PAEK, ou que les premiers fils en matière plastique sont formés de PA et les deuxièmes fils en matière plastique sont formés de PVDF, ou que les premiers fils en matière plastique sont formés de PET et les deuxièmes fils en matière plastique sont formés de PAEK, ou que les premiers fils en matière plastique sont formés de PET et les deuxièmes fils en matière plastique sont formés de PA, ou que les premiers fils en matière plastique sont formés de PVDF et les deuxièmes fils en matière plastique sont formés de PET, ou que les premiers fils en matière plastique sont formés de HPPE et les deuxièmes fils en matière plastique sont formés de PAEK, ou que les premiers fils en matière plastique sont formés de HPPE et les deuxièmes fils en matière plastique sont formés de PVDF, ou que les premiers fils en matière plastique sont formés de HPPE et les deuxièmes fils en matière plastique sont formés de PA.

11. Procédé selon l'une des revendications 1 à 10, **caractérisé en ce que** les fils en matière plastique comprennent en outre un troisième groupe (5) de troisièmes fils en matière plastique, les troisièmes fils en matière plastique différant des premiers fils en matière plastique et des deuxièmes fils en matière plastique par une valeur d'une propriété physique, en particulier mécanique, prédéfinissable.

12. Procédé selon la revendication 11, **caractérisé en ce que** les premiers fils en matière plastique, les deuxièmes fils en matière plastique et les troisièmes fils en matière plastique sont formés de PA, ou que les premiers fils en matière plastique et les deuxièmes fils en matière plastique sont formés de PAEK et que les troisièmes fils en matière plastique sont formés de PA.

13. Procédé selon l'une des revendications 1 à 12, **caractérisé en ce que** les fils en matière plastique du noyau de corde (2) sont préalablement mouillés avec au moins un premier fluide (6).

14. Procédé selon l'une des revendications 1 à 13, **caractérisé en ce que** la corde musicale (1) présente au moins une première couche d'enroulement (7) qui est disposée autour du noyau de corde, au moins un deuxième fluide étant disposé de préférence entre le noyau de corde (2) et la première couche d'enroulement (7).
